# FASCICULE DE BREVET EUROPEEN

(11) **EP 3 168 693 B1**
(45) Date de publication et mention de la délivrance du brevet: **07.11.2018**
(21) Numéro de dépôt: 15194279.4
(22) Date de dépôt: 12.11.2015
(51) Int. Cl.: G04B 1/16, G04B 19/04, G04B 19/08, G04B 33/02

(54) **MOUVEMENT D'HORLOGERIE**
UHRWERK
CLOCK MOVEMENT

(43) Date de publication de la demande: 17.05.2017
(73) Titulaire: Cartier International AG, 6312 Steinhausen (CH)
(72) Inventeur: BONNARDIN, Mathieu, 25500 Morteau (FR); GUERLESQUIN, Gaël, 2052 Fontainemelon (CH); FORESTIER-KASAPI, Carole, 2300 La Chaux-de-Fonds (CH); MENSAH, Vignikin, 2300 La Chaux-de-Fonds (CH)
(74) Mandataire: Micheli & Cie SA

(56) Documents cités:
- EP-A1- 0 973 076
- EP-A1- 1 150 184
- EP-A1- 2 520 985
- CH-A- 529 375
- FR-A- 1 573 598
- FR-A1- 2 631 716
- US-A- 4 254 493

## Description

La présente invention a pour objet un mouvement d'horlogerie destiné à équiper une pièce d'horlogerie et comprenant un barillet agencé pour transmettre l'énergie à un rouage du mouvement et un affichage horaire comportant un indicateur des minutes permettant d'afficher les minutes.

En général, le barillet est formé d'un tambour fermé par un couvercle. Il tourne librement autour de son arbre et contient le ressort moteur fixé par sa spire extérieur au tambour et par sa spire intérieur à l'arbre. Traditionnellement, le barillet tourne lentement, sa vitesse de rotation variant entre un neuvième et un sixième de tour par heure.

En général également, le rouage du mouvement assurant la transmission de l'énergie du barillet à l'échappement comprend soit une roue de centre soit une roue de grande moyenne pour la liaison avec l'affichage horaire du mouvement permettant l'affichage des minutes, des heures et éventuellement des secondes. Le brevet CH 529 375 A décrit un mouvement horloger comprenant un barillet la bonde duquel tourne à raison d'un tour par heure, ladite bonde entraînant en rotation par friction une aiguille des minutes.

La demande de brevet européenne EP 1 150 184 A1 décrit un mouvement horloger comprenant un barillet tournant à raison d'un douzième de tour par heure, ledit barillet entraînant en rotation, par une première partie d'un rouage, une platine tournante, tournant à raison d'un tour par heure, ladite platine tournante portant un index des minutes.

Le but de la présente invention est de réaliser un mouvement de montre dont l'affichage horaire et en particulier l'affichage des minutes est atypique et novateur.

La présente invention a pour objet un mouvement selon la revendication 1.

La présente invention a encore pour objet une pièce d'horlogerie selon la revendication 11.

Une forme d'exécution de l'invention va maintenant être décrite en détail à titre d'exemple en référence aux figures annexées.
La figure 1 est une vue du dessus du barillet et de l'affichage horaire du mouvement d'horlogerie selon l'invention.
La figure 2 illustre en particulier le barillet et l'indicateur des minutes visibles sur la figure 1.
La figure 3 est une vue en coupe du barillet illustré sur la figure 2.
La figure 4 est une vue en coupe partielle de la figure 1 illustrant le train d'engrenage de l'affichage des heures.
La figure 5 est une vue en coupe partielle de la figure 1 illustrant le train d'engrenage de l'affichage des secondes.

Le mouvement d'horlogerie selon l'invention tel qu'illustré à la figure 1 comprend un barillet 1 destiné à transmettre l'énergie à un rouage du mouvement reliant ledit barillet à un échappement (non illustré).

Dans la forme d'exécution illustrée (voir figure 3), le barillet 1 est un barillet double composé d'un tambour inférieur 11 fermé par un couvercle inférieur 12 et contenant un premier ressort moteur 13, ainsi que d'un tambour supérieur 14 fermé par un couvercle supérieur 15 et contenant un second ressort moteur 16 (les directions « inférieur » et « supérieur » sont données à titre indicatif en référence aux figures). Le tambour inférieur 11 tourne librement sur un premier arbre de barillet 171, tandis que le tambour supérieur 14 tourne librement sur un second arbre de barillet 172. Les premier et second arbres de barillet 171, 172 sont coaxiaux et pivotent autour d'un axe de barillet 17. Les premier et second ressorts moteurs 13, 16 sont fixés par leur spire extérieure à leur tambour respectif 11, 14 et par leur spire intérieure à leur arbre de barillet 171, 172 respectif. Le premier arbre de barillet 171 porte le rochet de remontoir 19 tandis que le second arbre de barillet 172 est solidaire en rotation du tambour inférieur 11. Les tambours inférieur et supérieur 11, 14 sont donc agencés en série. Le barillet 1 présente encore de manière traditionnelle une denture 18 qui dans la forme d'exécution illustrée est portée par le second tambour 14.

Le barillet 1 décrit ci-dessus en référence à la forme d'exécution illustrée est un exemple non limitatif. En variante, le barillet 1 du mouvement d'horlogerie selon l'invention pourrait bien entendu prendre toute forme appropriée permettant d'accumuler l'énergie et de la transmettre au rouage et à l'échappement du mouvement.

Le mouvement d'horlogerie selon l'invention comprend en outre un affichage horaire comportant au moins un indicateur des minutes 2. De préférence, comme dans la forme d'exécution illustrée, l'affichage horaire comprend également un indicateur des heures 3 et un indicateur des secondes 4.

Selon l'invention, l'indicateur des minutes 2 est porté par le barillet 1. En particulier, dans la forme d'exécution illustrée, l'indicateur des minutes 2 est une aiguille des minutes double coaxiale à l'axe de barillet 17 comprenant une chaussée à friction intégrée dans son canon central. Cet indicateur 2 est monté à friction sur le couvercle supérieur 15. L'indicateur 2 tourne donc avec le premier tambour 11 ainsi qu'avec le second tambour 14 du barillet 1 lors de la marche du mouvement. L'aiguille double 2 comprend deux bras 2a, 2b essentiellement similaires et séparés par un angle de 180°. L'aiguille double des minutes 2 est agencée pour coopérer avec une graduation des minutes 21. Dans la forme d'exécution illustrée, le barillet 1 est agencé pour effectuer un tour en deux heures ou un demi-tour en une heure. Ainsi, la graduation des minutes 21 a la forme d'un demi-cercle concentrique à l'axe de barillet 17 et gradué sur une première moitié de 30 à 60 et sur une seconde moitié de 1 à 30, les minutes étant indiquées par l'un ou l'autre des bras 2a, 2b de l'aiguille double des minutes 2 en regard de ladite graduation 21 (voir figure 1).

Dans la forme d'exécution illustrée, les affichages des heures et des secondes sont plus traditionnels et sont décrits ci-après par souci d'exhaustivité.

Le train d'engrenage de l'affichage des heures est en particulier illustré à la figure 4. Le barillet 1 est en prise par sa denture 18 avec le niveau inférieur 51 d'un mobile 5 dont le niveau supérieur 52 engrène avec une première roue intermédiaire 61. Cette première roue intermédiaire 61 est elle-même en prise avec une seconde roue intermédiaire 62 qui engrène avec un pignon des heures 71 pivoté concentriquement à l'axe de barillet 17 et solidaire d'une roue des heures 72. La roue des heures 72 est également pivotée co-axialement à l'axe de barillet 17 et porte l'indicateur des heures 3, qui est une aiguille des heures 3 dans la forme d'exécution illustrée. L'aiguille des heures 3 coopère avec une graduation des heures 31 pour l'affichage des heures. Le train d'engrenage de l'affichage des heures (mobile 5, première et seconde roues intermédiaire 61, 62, pignon et roue des heures 71, 72) est agencé pour que l'aiguille des heures 3 fasse un tour en douze heures.

Le train d'engrenage de l'affichage des secondes est quant à lui illustré à la figure 5. La denture 18 du barillet 1 est en prise avec un premier pignon intermédiaire 81 solidaire d'une troisième roue intermédiaire 82 qui est en prise avec un pignon des secondes 91. Le pignon des secondes 91 est solidaire d'une roue des secondes 92 dont l'axe porte l'indicateur des secondes 4 qui est ici une aiguille des secondes. La roue des secondes est en prise avec le rouage du mouvement pour sa liaison avec l'échappement. L'aiguille des secondes 4 est agencée pour coopérer avec une graduation des secondes 41.

De préférence et selon la forme d'exécution illustrée, le barillet 1 est agencé pour effectuer un demi-tour par heure (contre un neuvième à un sixième de tour par heure pour un barillet traditionnel). Pour permettre cette vitesse rapide, le diamètre du barillet 1 est par exemple d'environ 24.8 mm et la longueur des premier et second ressorts moteurs 13, 16 est d'environ 1100 mm (contre environ 250 mm pour un ressort moteur traditionnel), lesdits ressorts effectuant au moins vingt-quatre tours dans leur tambour respectif 11, 14.

En variante, la vitesse du barillet 1 peut être d'un tour par heure ce qui permet un affichage des minutes avec une graduation des minutes plus traditionnelle sur un disque complet et avec un indicateur des minutes qui pourrait être alors une aiguille simple à un seul bras. Cependant, il faut alors augmenter le nombre de tours du ou des ressorts moteur pour garantir une réserve de marche satisfaisante (quarante-huit tours pour une réserve de marche de quarante-huit heures par exemple).

Dans la forme d'exécution illustrée, l'indicateur des minutes 2 est chassé à friction sur le barillet 1 et plus précisément sur le couvercle supérieur 15 du barillet 1. Lors de la mise à l'heure, l'indicateur des minutes 2 peut être mis en rotation indépendamment dudit barillet 1 par le biais d'une couronne ou d'un autre dispositif de commande. Le mécanisme de mise à l'heure associé est connu et classique et n'est pas représenté ici.

La forme d'exécution décrite ci-dessus comprend un barillet 1 double composé en fait de deux barillets agencés en série. En variante, le barillet 1 pourrait être un barillet simple ou tout autre type de barillet permettant de transmettre l'énergie au rouage du mouvement d'horlogerie.

De même, l'affichage des heures et de secondes, qui ne sont pas l'objet de la présente invention, peuvent prendre des formes différentes que celles décrites ci-dessus (par exemple, un affichage des heures non coaxial à l'axe du barillet et non concentrique à l'affichage des minutes).

De manière générale, un mouvement d'horlogerie selon l'invention comprend un barillet destiné à transmettre l'énergie à un rouage du mouvement et un affichage horaire comprenant au moins un indicateur des minutes, ledit indicateur des minutes étant porté par le barillet. Outre le fait d'obtenir un nouveau type d'affichage des minutes, la vitesse du barillet devant être adaptée à l'affichage des minutes, elle est augmentée par rapport au barillet traditionnel (dont la vitesse varie généralement entre un sixième et un neuvième de tour par heure) pour atteindre par exemple un demi ou un tour par heure. Avec cette vitesse de rotation plus rapide, le phénomène dit de « stick-slip », à savoir le blocage intempestif des spires du ressort moteur du barillet entre elles dû aux frottements est réduit. De plus, la démultiplication entre le barillet et le reste du rouage du mouvement ainsi que le couple transmis audit rouage sont également plus faibles avec des vitesses de rotation du barillet plus grandes. Cela permet notamment de réduire les perturbations dues au couple sur l'échappement et donc d'obtenir une meilleure stabilité chronométrique.

## Revendications

1. Mouvement d'horlogerie comprenant un barillet (1) destiné à transmettre l'énergie à un rouage du mouvement et un affichage horaire comprenant au moins un indicateur des minutes (2), ledit indicateur des minutes (2) étant coaxial à l'axe de barillet (17) et **caractérisé par le fait que** ledit indicateur des minutes (2) est monté à friction sur le couvercle du barillet (1).

2. Mouvement d'horlogerie selon la revendication 1, **caractérisé par le fait que** le rouage du mouvement est agencé pour que le barillet (1) tourne à une vitesse d'un demi-tour par heure.

3. Mouvement d'horlogerie selon la revendication 2, **caractérisé par le fait que** l'indicateur des minutes est une aiguille double (2) présentant deux bras (2a, 2b) séparées par un angle de 180° et **par le fait que** ladite aiguille double (2) coopère avec une graduation des minutes (21) concentrique à ladite aiguille double (2) et formant un demi-cercle.

4. Mouvement d'horlogerie selon la revendication 1, **caractérisé par le fait que** le rouage du mouvement est agencé pour que le barillet (1) tourne à une vitesse d'un tour par heure.

5. Mouvement d'horlogerie selon l'une des revendications précédentes, **caractérisé par le fait que** l'affichage horaire comprend en outre un indicateur des heures (3) pour l'affichage des heures, un train d'engrenage des heures (5, 61, 62, 71, 72) reliant le barillet (1) audit indicateur des heures (3).

6. Mouvement d'horlogerie selon la revendication 5, **caractérisé par le fait que** l'indicateur des heures (3) est coaxial à l'axe de barillet (17).

7. Mouvement d'horlogerie selon l'une des revendications précédentes, **caractérisé par le fait que** l'affichage horaire comprend en outre un indicateur des secondes (4) pour l'affichage des secondes, un train d'engrenage des secondes (81, 82, 91, 92) reliant le barillet (1) audit indicateur des secondes (4).

8. Mouvement d'horlogerie selon la revendication précédente, **caractérisé par le fait que** les trains d'engrenage des heures (5, 61, 62, 71, 72) et des secondes (81, 82, 91, 92) sont distincts.

9. Mouvement d'horlogerie selon l'une des revendications précédentes, **caractérisé par le fait que** le barillet (1) est un barillet double comprenant un premier barillet (11, 12, 13, 171) et un second barillet (14, 15, 16, 172) agencés en série.

10. Mouvement d'horlogerie selon l'une des revendications précédentes, **caractérisé par le fait que** le barillet (1) a un diamètre de 24.8 mm et contient un ressort moteur (13, 16) dont la longueur est d'environ 1100 mm.

11. Pièce d'horlogerie comprenant un mouvement d'horlogerie selon l'une des revendications 1 à 10.

## Patentansprüche

1. Uhrwerk, das ein Federhaus (1) umfasst, das dazu bestimmt ist, die Energie auf ein Räderwerk des Uhrwerks und eine Zeitanzeige zu übertragen, die mindestens einen Minutenanzeiger (2) umfasst, wobei der Minutenanzeiger (2) koaxial zur Federhausachse (17) ist, und **dadurch gekennzeichnet, dass** der Minutenanzeiger (2) auf dem Deckel des Federhauses (1) reibungsgelagert ist.

2. Uhrwerk nach Anspruch 1, **dadurch gekennzeichnet, dass** das Räderwerk des Uhrwerks derart gestaltet ist, dass das Federhaus (1) sich mit einer Drehzahl von einer halben Umdrehung pro Stunde dreht.

3. Uhrwerk nach Anspruch 2, **dadurch gekennzeichnet, dass** der Minutenanzeiger ein Doppelzeiger (2) ist, der zwei Arme (2a, 2b) aufweist, die durch einen Winkel von 180° getrennt sind, und dadurch, dass der Doppelzeiger (2) mit einer Minutenteilung (21) zusammenwirkt, die konzentrisch zu dem Doppelzeiger (2) ist und einen Halbkreis bildet.

4. Uhrwerk nach Anspruch 1, **dadurch gekennzeichnet, dass** das Räderwerk des Uhrwerks derart gestaltet ist, dass das Federhaus (1) sich mit einer Drehzahl von einer Umdrehung pro Stunde dreht.

5. Uhrwerk nach einem der vorhergehenden Ansprüche, **dadurch gekennzeichnet, dass** die Zeitanzeige ferner einen Stundenanzeiger (3) für die Anzeige der Stunden umfasst, wobei ein Stundengetriebezug (5, 61, 62, 71, 72) das Federhaus (1) mit dem Stundenanzeiger (3) verbindet.

6. Uhrwerk nach Anspruch 5, **dadurch gekennzeichnet, dass** der Stundenanzeiger (3) koaxial zur Federhausachse (17) ist.

7. Uhrwerk nach einem der vorhergehenden Ansprüche, **dadurch gekennzeichnet, dass** die Zeitanzeige ferner einen Sekundenanzeiger (4) für die Anzeige der Sekunden umfasst, wobei ein Sekundengetriebezug (81, 82, 91, 92) das Federhaus (1) mit dem Sekundenanzeiger (4) verbindet.

8. Uhrwerk nach dem vorhergehenden Anspruch, **dadurch gekennzeichnet, dass** die Getriebezüge für die Stunden (5, 61, 62, 71, 72) und die Sekunden (81, 82, 91, 92) getrennt sind.

9. Uhrwerk nach einem der vorhergehenden Ansprüche, **dadurch gekennzeichnet, dass** das Federhaus (1) ein Doppelfederhaus ist, das ein erstes Federhaus (11, 12, 13, 171) und ein zweites Federhaus (14, 15, 16, 172) umfasst, die in Reihe angeordnet sind.

10. Uhrwerk nach einem der vorhergehenden Ansprüche, **dadurch gekennzeichnet, dass** das Federhaus (1) einen Durchmesser von 24,8 mm aufweist und eine Triebfeder (13, 16) enthält, deren Länge ungefähr 1100 mm beträgt.

11. Uhr, die ein Uhrwerk nach einem der Ansprüche 1 bis 10 umfasst.

## Claims

1. Timepiece movement comprising a barrel (1) intended to transmit energy to a going train of the movement and a time display comprising at least one minute hand (2), said minute hand (2) being coaxial to the axis of the barrel (17) and **characterised in that** said minute hand (2) is friction-mounted on the cover of the barrel (1).

2. Timepiece movement as claimed in claim 1, **characterised in that** the going train of the movement is arranged so that the barrel (1) turns at a rate of one half turn per hour.

3. Timepiece movement as claimed in claim 2, **characterised in that** the minute hand is a double hand (2) having two arms (2a, 2b) separated by an angle of 180°, and **in that** said double hand (2) cooperates with a minute graduation (21) concentric to said double hand (2) and forming a half circle.

4. Timepiece movement as claimed in claim 1, **characterised in that** the going train of the movement is arranged so that the barrel (1) turns at a rate of one turn per hour.

5. Timepiece movement as claimed in any one of the preceding claims, **characterised in that** the time display further comprises an hour hand (3) to display the hours, a hour gear train (5, 61, 62, 71, 72) connecting the barrel (1) to said hour hand (3).

6. Timepiece movement as claimed in claim 5, **characterised in that** the hour hand (3) is coaxial to the axis of the barrel (17).

7. Timepiece movement as claimed in any one of the preceding claims, **characterised in that** the time display further comprises a seconds hand (4) to display the seconds, a seconds gear train (81, 82, 91, 92) connecting the barrel (1) to said seconds hand (4).

8. Timepiece movement as claimed in the preceding claim, **characterised in that** the hour gear train (5, 61, 62, 71, 72) and the seconds gear train (81, 82, 91, 92) are distinct.

9. Timepiece movement as claimed in any one of the preceding claims, **characterised in that** the barrel (1) is a double barrel comprising a first barrel (11, 12, 13, 171) and a second barrel (14, 15, 16, 172) arranged in series.

10. Timepiece movement as claimed in any one of the preceding claims, **characterised in that** the barrel (1) has a diameter of 24.8 mm and contains a mainspring (13, 16), the length of which is about 1100 mm.

11. Timepiece comprising a timepiece movement as claimed in any one of claims 1 to 10.
